# FASCICULE DE BREVET EUROPEEN

(11) **EP 0 673 084 B1**
(45) Date de publication et mention de la délivrance du brevet: **26.11.1997**
(21) Numéro de dépôt: 95400516.1
(22) Date de dépôt: 10.03.1995
(51) Int. Cl.: H01R 13/436

(54) **Elément de boîtier de connecteur électrique**
Gehäuseteil eines elektrischen Verbinders
Housing element of an electrical connector

(30) Priorité: 14.03.1994 FR 9402943
(43) Date de publication de la demande: 20.09.1995
(73) Titulaire: CONNECTEURS CINCH, F-78190 Montigny Le Bretonneux (FR)
(72) Inventeur: Duclos, Jean-Louis, F-78330 Elancourt (FR); Ittah, Jean, F-92390 Villeneuve de la Garenne (FR); Rognerud, David, F-78740 Vaux sur Seine (FR)
(74) Mandataire: Faber, Jean-Paul

(56) Documents cités:
- DE-A- 3 441 559
- GB-A- 2 266 415
- US-A- 5 199 902

## Description

La présente invention se rapporte à un élément de boîtier de connecteur électrique. Un tel dispositif est déjà connu du document US-A-5 199 902.

L'invention vise un élément de boîtier pouvant coopérer avec un élément complémentaire aussi bien qu'un étui destiné à être logé dans un élément de boîtier.

L'invention vise, plus particulièrement, des éléments de boîtier présentant un corps de forme générale parallélépipédique présentant une série de canaux destinés à recevoir, chacun, un organe de contact électrique mâle ou femelle présentant, en un point intermédiaire de leur longueur, une partie amincie et une clé de verrouillage pour bloquer lesdits organes dans les canaux.

De tels éléments de boîtier qui sont réalisés en matière plastique moulée nécessitent la réalisation de moules très complexes et onéreux.

Un premier but de l'invention est de simplifier une telle fabrication.

L'élément de boîtier, objet de l'invention, est du type comprenant un corps de forme générale parallélépipédique comportant une série de canaux destinés à recevoir, chacun, un organe de contact électrique présentant, en un point intermédiaire de sa longueur, une partie amincie et une clé de verrouillage pour bloquer les organes de contacts électriques dans les canaux, lesdits organes de contacts électriques étant destinés à recevoir des organes complémentaires engagés par une extrémité du corps, ledit élément de boîtier étant caractérisé en ce que la clé de verrouillage est constituée par un élément en U présentant deux ailes et une âme, la première aile s'insérant dans une fente du corps transversalement aux canaux, tandis que la seconde aile est guidée à l'extrémité du corps destiné à recevoir les organes complémentaires des organes de contacts électriques, la première aile comportant des trous correspondant aux canaux et présentant une partie ayant des dimensions telles qu'ils peuvent être traversés par des organes et une encoche latérale correspondant à des parties amincies desdits organes de contacts électriques, tandis que la seconde aile présente une série d'ouvertures destinées à coïncider avec les canaux pour le passage des organes complémentaires, des moyens étant prévus pour caler la clé dans une première position de préverrouillage dans laquelle les parties des trous, dont les dimensions correspondent à celles des organes coïncident avec les canaux et les ouvertures de la seconde aile sont décalées par rapport auxdits canaux et une seconde position de verrouillage dans laquelle les parties amincies des organes de contacts électriques sont insérées dans les encoches et dans laquelle les ouvertures sont situées au droit des canaux.

Grâce à cette disposition, on réalise un élément de boîtier simple à réaliser et dans lequel les organes complémentaires des organes de contacts électriques logés dans les canaux ne peuvent pas être insérés, même partiellement si la clé n'est pas complètement verrouillée.

De préférence, le corps comporte un logement destiné à recevoir l'âme de la clé de verrouillage lorsque celle-ci occupe la position de verrouillage. Ainsi, l'élément de boîtier ne peut être inséré dans un élément complémentaire si la clé n'est pas complètement effacée.

Suivant un détail constructif, le corps comporte deux lumières décalées transversalement sur le corps, tandis que la clé de verrouillage présente une saillie logée dans une des lumières dans la position de préverrouillage et l'autre dans la position de verrouillage.

Enfin, suivant une dernière caractéristique, la clé de verrouillage comporte un ergot décalé longitudinalement sur la clé pour être situé plus près de l'âme que la saillie, ledit ergot présentant, du côté de la saillie, une rampe et, du côté opposé, un abrupt, ledit ergot venant se loger dans la lumière correspondant à la position de préverrouillage de la saillie.

L'invention va maintenant être décrite avec plus de détails en se référant à un mode de réalisation particulier donné à titre d'exemple seulement et représenté aux dessins annexés, dans lesquels :

Figure 1 est une vue en perspective d'un élément de boîtier de connecteur électrique, selon l'invention.

Figure 2 est une vue en perspective de l'élément de boîtier de la figure 1, la clé de verrouillage étant supposée retirée.

Figure 3 est une vue en élévation de face de l'élément de boîtier, la clé étant dans la position préverrouillée.

Figure 4 est une vue en coupe suivant la ligne 4-4 de la figure 3.

Figure 5 est une vue en coupe suivant la ligne 5-5 de la figure 4.

Figure 6 est une vue en coupe suivant la ligne 6-6 de la figure 3.

Figures 7 et 8 sont des vues à plus grande échelle montrant la clé respectivement dans la position de préverrouillage et dans la position de verrouillage.

Figure 9 montre en élévation un organe de connection électrique destiné à être utilisé avec l'élément de boîtier, selon l'invention.

L'élément de boîtier représenté aux figures comprend un corps 1 de forme générale parallélépipédique avec deux grands côtés 2 et 3 et deux petits côtés 4 et 5.

Du côté d'une extrémité 1a, le corps 1 présente une série de canaux 7, tandis que du côté de l'autre extrémité 1b, ledit corps est terminé par une jupe 8.

Chaque canal 7 est destiné à contenir un organe de connection électrique 10 tel que celui représenté à la figure 9, cet organe présente, à une extrémité, une partie femelle 11 avec une pince 12 destinée à enserrer un organe mâle et, à l'autre extrémité, des pattes de sertissage 13 destinées à enserrer une extrémité dénudée d'un conducteur et des pattes de sertissage 14 destinées à être serties sur ledit conducteur.

Entre les pattes 13 et la partie 11, le corps 10 présente une partie amincie 15.

L'élément de boîtier, du côté de son extrémité opposée à la jupe 8, présente sur la face interne des parois 2 et 3 des rainures 17, tandis que dans une partie intermédiaire du corps 1, en travers des canaux 7, est pratiquée une fente 18.

Dans la paroi latérale 4, au voisinage de l'extrémité 1a, est pratiqué un logement 20 et dans le fond du logement, au voisinage de la paroi 2, s'étend une fente 19 qui débouche dans deux lumières 22 et 23 pratiquées dans la paroi 2.

Une clé de verrouillage 25 est prévue et affecte une forme en U pour présenter une âme 26 et deux ailes 27 et 28.

L'aile 27 est destinée à s'insérer dans la fente 18 et comporte une série de trous 30 destinés à coïncider, chacun, avec un canal 7, chaque trou 30 présentant une partie 30a ayant une forme et une dimension correspondant à celles de la partie femelle 11, des organes 10 et une encoche 30b ayant une dimension correspondant à celle de la partie amincie 15, lesdites encoches étant décalées angulairement de manière, lorsqu'on engage la clé, qu'en premier les parties 30a se situent en regard des canaux 7 et qu'en fin d'insertion, les parties 30b coïncident avec lesdits canaux 7.

L'aile 28, le long de chacun de ses bords longitudinaux, présente une saillie longitudinale 31 destinée à coopérer avec la rainure correspondante 17, des ouvertures 33 étant pratiquées dans ladite aile 28 et étant destinées à venir en correspondance avec des canaux 7.

Chaque ouverture 33 a une section correspondant à celle d'un organe mâle destiné à s'engager dans la partie 11 des organes femelles 10, et va en en s'évasant du côté externe de ladite aile 28.

Au voisinage de l'âme 26, l'un des bords des ailes 27 et 28 est relié par une joue 34 présentant une saillie 35 et un ergot 36 avec une rampe inclinée 36a terminée par un abrupt 36b.

La clé 25 est engagée dans le corps 1 de manière que la saillie 35 et l'ergot 36 viennent se loger dans la lumière 22. Dans cette position, la clé ne peut plus être retirée puisque l'abrupt 36b porte contre le bord de la lumière 22. Comme on le voit aux figures 4, 5 et 7, cette première position correspond à un préverrouillage dans lequel les parties 30a des trous 30 coïncident avec les canaux 7.

Dans cette première position, les ouvertures 33 sont décalées par rapport aux canaux 7.

Les organes 10 sont placés dans les canaux 7 de manière à venir buter contre l'aile 28 (voir figure 4), puis la clé 25 est poussée vers la position de verrouillage (voir figure 8) afin que la saillie 35 vienne s'insérer dans la lumière 23.

Dans cette position, les parties amincies 15 des organes 10 sont logées dans les encoches 30b, tandis que les ouvertures 33 coïncident avec les canaux 7.

On remarquera que dans la position verrouillée, l'âme 25 s'insère dans le logement 20 de sorte que l'élément de boîtier peut être engagé dans un élément complémentaire ou dans un support. Si la clé n'est pas verrouillée, l'âme 26 reste en saillie de sorte que l'élément de boîtier ne peut pas être mis en place.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Elément de boîtier de connecteur électrique du type comprenant un corps (1) de forme générale parallélépipédique comportant une série de canaux (7) destinés à recevoir, chacun, un organe de contact électrique (10) présentant, en un point intermédiaire de sa longueur, une partie amincie (15) et une clé de verrouillage (25) pour bloquer les organes de contacts électriques (10) dans les canaux (7), lesdits organes de contacts électriques (10) étant destinés à recevoir des organes complémentaires engagés par une extrémité (1a) du corps (1), caractérisé en ce que la clé de verrouillage (25) est constituée par un élément en U présentant deux ailes (27 et 28) et une âme (26), la première aile (27) s'insérant dans une fente (18) du corps (1) transversalement aux canaux (7) tandis que la seconde aile (28) est guidée à l'extrémité (1a) du corps destinée à recevoir les organes complémentaires des organes de contacts électriques (10), la première aile (27) comportant des trous (30) correspondant aux canaux (7) et présentant une partie (30a) ayant des dimensions telles qu'ils peuvent être traversés par des organes (10) et une encoche latérale (30b) correspondant à des parties amincies (15) desdits organes de contacts électriques (10), tandis que la seconde aile (28) présente une série d'ouvertures (33) destinées à coïncider avec les canaux (7) pour le passage des organes complémentaires, des moyens étant prévus pour caler la clé dans une première position de préverrouillage dans laquelle la partie (30a) des trous (30) dont les dimensions correspondent à celles des organes coïncident avec les canaux (7) et les ouvertures (33) de la seconde aile (28) sont décalées par rapport auxdits canaux (7), et une seconde position de verrouillage dans laquelle les parties amincies des organes de contacts électriques sont insérées dans les encoches (30b) et dans laquelle les ouvertures (33) sont situées au droit des canaux (7).

2. Elément de boîtier de connecteur électrique, selon la revendication 1, caractérisé en ce que le corps (1) comporte un logement (20) destiné à recevoir l'âme (26) de la clé de verrouillage (25) lorsque celle-ci occupe la position de verrouillage.

3. Elément de boîtier de connecteur électrique, selon la revendication 1, caractérisé en ce que le corps comporte deux lumières (22, 23) décalées transversalement sur le corps, tandis que la clé de verrouillage (25) présente une saillie (35) logée dans l'une des lumières (22) dans la position de préverrouillage et dans l'autre (23), dans la position de verrouillage.

4. Elément de boîtier de connecteur électrique, selon la revendication 3, caractérisé en ce que la clé de verrouillage (25) comporte un ergot (36) décalé longitudinalement sur la clé pour être situé plus près de l'âme que la saillie, ledit ergot présentant, du côté de la saillie, une rampe (36a) et, du côté opposé, un abrupt (36b), ledit ergot venant se loger dans la lumière (22) correspondant à la position de préverrouillage de la saillie (35).

## Patentansprüche

1. Gehäuseelement eines elektrischen Verbinders mit einem Körper (1) im wesentlichen in Form eines Parallelflaches mit einer Reihe von Kanälen (7), die jeder dazu bestimmt sind, ein elektrisches Kontaktorgan (10) aufzunehmen, das an einer innerhalb seiner Länge gelegenen Stelle einen verjüngten Teil (15) aufweist, und einem Verriegelungsschlüssel (25), um die elektrischen Kontaktorgane (10) in den Kanälen (7) zu blockieren, wobei die genannten elektrischen Kontaktorgane (10) dazu bestimmt sind, komplementäre Organe aufzunehmen, die durch ein Ende (1a) des Körpers (1) eingesetzt werden, dadurch gekennzeichnet, daß der Verriegelungsschlüssel (25) durch ein U-förmiges Element gebildet ist, das zwei Schenkel (27 und 28) und einen Steg (26) aufweist, der erste Schenkel (27) in einen Schlitz (18) des Körpers in Querrichtung zu den Kanälen (7) eintritt und der zweite Schenkel (28) an dem Ende (1a) des Körpers geführt ist, das zur Aufnahme der Organe bestimmt ist, die zu den elektrischen Kontaktorganen (10) komplementär sind, daß der erste Schenkel (27) Öffnungen (30) aufweist, die den Kanälen (7) entsprechen und einen Teil (30a) aufweisen, der solche Abmessungen, daß die Organe (10) hindurchtreten können, sowie einen seitlichen Kerbenteil (30b) besitzt, der den verjüngten Teilen (15) der genannten elektrischen Kontaktorgane (10) entspricht, und daß der zweite Schenkel (28) eine Reihe von Öffnungen (33) aufweist, die dazu bestimmt sind, mit den Kanälen (7) für den Durchtritt der komplementären Organe zur Deckung zu gelangen, wobei Mittel vorgesehen sind, um den Schlüssel in einer ersten Vorverriegelungsstellung festzulegen, in der der Teil (30a) der Öffnungen (30), dessen Abmessungen denjenigen der Organe entspricht, mit den Kanälen (7) in Deckung sind und die Öffnungen (33) des zweiten Schenkels (28) gegenüber den genannten Kanälen (7) vesetzt sind, sowie in einer zweiten Verriegelungsstellung festzulegen, in der die verjüngten Teile der elektrischen Kontaktorgane in den Kerbenteilen (30b) sitzen und die Öffnungen (33) auf die Kanäle (7) ausgerichtet sind.

2. Gehäuseelement eines elektrischen Verbinders nach Anspruch 1, dadurch gekennzeichnet, daß der Körper (1) eine Aufnahme (20) aufweist, die dazu bestimmt ist, den Steg (26) des Verriegelungsschlüssels (25) aufzunehmen, wenn dieser die Verriegelungsstellung einnimmt.

3. Gehäuseelement eines elektrischen Verbinders nach Anspruch 1, dadurch gekennzeichnet, daß der Körper zwei Öffnungen (22, 23) aufweist, die auf dem Körper in Querrichtung versetzt sind, und daß der Verriegelungsschlüssel (25) einen Vorsprung (35) aufweist, der in einer (22) der Öffnungen in der Vorverriegelungsstellung und in der anderen (23) Öffnung in der Verriegelungsstellung sitzt.

4. Gehäuseelement eines elektrischen Verbinders nach Anspruch 3, dadurch gekennzeichnet, daß der Verriegelungsschlüssel (25) eine Nase (36) aufweist, die in Längsrichtung auf dem Schlüssel so versetzt ist, daß sie dem Steg näher gelegen ist als der Vorsprung, daß die genannte Nase auf der Seite des Vorsprungs eine Rampe (36a) und auf der gegenüberliegenden Seite eine Steilfläche (36b) aufweist und daß die genannte Nase in der der Vorverriegelungsstellung des Vorsprunges (35) zugeordneten Öffnung (22) zu sitzen kommt.

## Claims

1. A housing part of an electric connector of the type comprising a body (1) having a general parallelipidic shape, consisting of a series of channels (7), each intended to receive an electric contact part (10), having a thin part (15) and a locking key (25) at an intermediary point in its length, to block the electric contact parts (10) in the channels, said electric contact part (10) being intended to receive complimentary parts engaged via an extremity (1a) of body (1), characterised in that the locking key (25) is comprised of a U-shaped element having two wings (27 & 28) and a core (26), the first wing (27) being inserted into an aperture (18) of the body (1) transversely to channels (7), whilst the second wing (28) is guided to the extremity (1a) of the body intended to receive the complimentary parts of the electric contact parts (10), the first wing (27) comprising holes (30) correspondinq to channels (7), and having a part (30a) having dimensions such that they can be traversed by parts (10) and a lateral recess (30b) corresponding to the thin parts (15) of said electric contact parts (10), whilst the second wing (28) has a series of openings (33) intended to coincide with channels (7) for the passage of the complimentary parts, the means being provided to immobilize the key in a first pre-locking position, in which part (30a) of holes (30) whose dimensions correspond to those of the parts coinciding with channels (7) and openings (33) of the second wing (28) are displaced with regard to said channels (7), and a second locking position in which the thin parts of electric contact parts are inserted into recesses (30b) and in which the openings (33) are situated to the right of the channels (7).

2. A housing part of an electric connector according to claim 1, characterised in that body (1) comprises an arrangement (20) intended to receive the core (26) of the locking key (25) when this latter takes up the locking position.

3. A housing part of an electric connector according to claim 1, characterised in that the body comprises two slots (22,23) displaced transversely on the body, whilst the locking key (25) has a projection (35) arranged in one of the slots (22) in the pre-locking position and in the other (23), in the locking position.

4. A housing part of an electric connector according to claim 3, characterised in that the locking key (25) comprises a toe (36) displaced longitudinally on the key so as to be situated closer to the core than the projection, said toe having an incline (36a) on the side of the projection, and a sheer face (36b) on the opposing side, said toe is arranged in slot (22) corresponding to the pre-locking position of projection (35).
